# EUROPÄISCHE PATENTSCHRIFT

(11) **EP 2 539 159 B1**
(45) Veröffentlichungstag und Bekanntmachung des Hinweises auf die Patenterteilung: **17.06.2015**
(21) Anmeldenummer: 11706210.9
(22) Anmeldetag: 24.02.2011
(51) Int. Cl.: B42F 13/24, B42F 13/26

(54) **ORDNERMECHANIK**
FILE MECHANISM
MÉCANISME DE CLASSEUR

(30) Priorität: 26.02.2010 DE 102010002374
(43) Veröffentlichungstag der Anmeldung: 02.01.2013
(73) Patentinhaber: Biella-Neher Holding AG, 2555 Brügg (CH)
(72) Erfinder: HORN, Hans Johann, CH-3011 Bern (CH); MICHEL, Thomas, CH-8006 Zürich (CH)
(74) Vertreter: Hepp Wenger Ryffel AG
(86) Internationale Anmeldenummer: PCT/EP2011/052751
(87) Internationale Veröffentlichungsnummer: WO 2011/104305

(56) Entgegenhaltungen:
- EP-A1- 1 674 288
- EP-A2- 1 837 199
- WO-A1-00/66369
- DE-C1- 3 610 929
- DE-U1- 20 320 461
- US-A- 3 255 759
- US-A- 4 995 752
- US-A- 5 549 203
- US-A1- 2008 080 926
- US-B1- 6 328 497

## Beschreibung

Die Erfindung betrifft eine Ordnermechanik mit einem in einer Schliessstellung gegen Verschwenken gesicherten Umlegebügel gemäss Anspruch 1.

Aus dem Stand der Technik bekannte Ordnermechaniken umfassen üblicherweise ein an einem Ordnerrücken oder Ordnerdeckel fixierbares Grundgehäuse. Das Grundgehäuse weist mindestens zwei in definiertem Abstand voneinander angeordnete Aufreihstifte auf. Ferner umfasst die Ordnermechanik einen mittels eines Lagerstegs um eine Lagerstegachse oder mittels einer Tragschiene um eine Tragschienenachse an dem Grundgehäuse einem Schwenkweg folgend zwischen einer Schliessstellung und einer Offenstellung begrenzt verschwenkbaren Umlegebügel. Der Umlegebügel beinhaltet mindestens zwei im Abstand der Aufreihstifte voneinander gehaltene und mit diesen in der Schliessstellung unter Bildung eines geschlossenen Rings paarweise kuppelbare und in der Offenstellung einen Einlegespalt für Schriftgut freigebende Umlegeschenkel. Ferner ist ein Betätigungshebel vorhanden, der in einem gehäusefesten Lager um eine quer zur Achse des Lagerstegs oder der Tragschiene verlaufende Schwenkachse begrenzt verschwenkbar gelagert ist. Der Betätigungshebel wirkt dabei auf eine Kröpfung des Lagerstegs oder auf die Tragschiene ausserhalb der Tragschienenachse ein, üblicherweise entgegen einer öffnungsgerichteten Kraft eines Federelements.

Eine solche Ordnermechanik ist vor allem für Schriftgutordner bestimmt, die aus einem Ordnerrücken und je einem an diesem angelenkten Vorder- und Rückdeckel bestehen. Die Ordnermechanik wird so in der Nähe des Ordnerrückens am Rückdeckel des Briefordners befestigt, dass der Umlegebügel über den Betätigungshebel unter Freigabe des Einlegespalts zwischen den Aufreihstiften und den Umlegeschenkeln in eine Offenstellung verschwenkt werden kann. In diesem Zustand kann bei herkömmlichen Ordnern gelochtes Schriftgut auf der Seite der Aufreihstifte eingelegt oder herausgenommen werden, nachdem zuvor darüber befindliche Schriftgutlagen bei noch geschlossener Mechanik auf den Umlegebügel umgelegt worden sind. Im geschlossenen Zustand des Ordners greift die geschlossene Ordnermechanik mit ihren Aufreihstiften und ihren Umlegeschenkeln vom Rückdeckel durch den Ordner zum Vorderdeckel hindurch. Um sicherzustellen, dass die Aufreihstifte und die zugehörigen Umlegebügel an ihren einander zugewandten stirnseitigen Enden im Schliesszustand fluchtend gegeneinander anliegen, weisen die Aufreihstifte stirnseitig konische Führungszapfen auf, die in einen entsprechenden Innenkonus am zugehörigen Umlegebügel eingreifen. Diese Konusverbindung hat ausschliesslich eine Zentrierungsaufgabe. Eine Vergrösserung der Schliesskraft zwischen Aufreihstift und Umlegeschenkel ist damit nicht verbunden. Ausserdem wird in der Offenstellung des Betätigungshebels der Zugang zum Umlegebügel versperrt, so dass das Schriftgut auf der Seite des Umlegebügels nicht eingelegt oder herausgenommen werden kann.

Die EP 1 129 865 offenbart einen Ordnermechanismus, welcher an den Umlegeschenkel sowie an den Einlegestiften Riegelelemente mit ineinander greifenden Verzahnungen aufweist. Nachteilig an diesem Mechanismus ist, dass zum Öffnen des Umlegebügels zunächst die Riegelelemente der Umlegeschenkel von Hand durch Zusammendrücken von den Riegelelementen der Aufreihstifte gelöst werden müssen.

Einen ähnlichen Mechanismus beschreibt auch die EP 1 674 288, die eine Ordnermechanik nach dem Oberbegriff des Anspruchs 1 beschreibt, wobei bei diesem Mechanismus ein zusätzlicher Betätigungshebel vorhanden ist. Der Betätigungshebel ermöglicht jedoch lediglich das Schliessen des Umlegebügels. Zum Öffnen desselben müssen die Umlegeschenkel von Hand zusammengedrückt werden, um die Riegelelemente zu lösen.

Ferner offenbart die EP 1 908 603 einen Ordnermechanismus mit zwei relativ zueinander verschiebbaren Platten, auf denen je eine Hälfte der Halteringe angeordnet sind. Die beiden Ringhälften weisen eine ineinander greifende Verzahnung auf. Durch Betätigen eines Hebels können die beiden Platten zueinander verschoben werden. Sobald die Verzahnung die Ringhälften nicht mehr zusammenhält werden die beiden Platten durch Einwirkung einer Feder gegeneinander verkippt, was zum Öffnen eine Einlegespalts führt.

Ähnliche Mechanismen offenbaren auch die EP 1 908 604, EP 1 908 605, EP 1 908 606, EP 2 108 522, DE 103 93 258 sowie die DE 103 49 614.

Nachteilig an diesen Mechanismen ist jedoch, dass beim Öffnen und Schliessen jeweils beide Platten verkippt werden, was dazu führt, dass die eine Ringhälfte mitsamt der im Ordner eingelegten Blättern bewegt werden muss.

Ferner beschreibt die DE 36 10 929 eine Haltevorrichtung für Ordner. Die Haltevorrichtung umfasst eine feststehende Trägerplatte mit Aufreihstiften sowie eine schwenkbare Trägerplatte mit Umlegeschenkel. Die schwenkbare Trägerplatte lässt sich entgegen der Wirkung einer Feder entlang der Schwenkachse verschieben. Die Umlegeschenkel sowie die Aufreihstifte verfügen über Rastnasen, welche die Haltevorrichtung im geschlossenen Zustand vor unbeabsichtigtem Öffnen sichert. Zum Öffnen dieser Haltevorrichtung müssen sind zwei separate Bewegungen eines Benutzers nötig. Ausserdem muss beim Verschieben der Schwenkachse die Haltevorrichtung oder der Ordner festgehalten werden.

Ausgehend hiervon liegt der Erfindung die Aufgabe zugrunde, eine Ordnermechanik der eingangs angegebenen Art zu entwickeln, welche die Nachteile der bekannten Ordnermechaniken umgeht und die im Schliesszustand gegenüber bekannten Ordnermechaniken eine erhöhte Haltekraft zwischen Aufreihstiften und Umlegebügel aufweist, wobei das Umschwenken des Umlegebügels auf möglichst einfache Weise erfolgen soll. Diese Aufgabe wird mit einer Ordnermechanik gemäss Anspruch 1 gelöst.

Durch die Riegelelemente wird die Haltekraft zwischen den Umlegeschenkeln und den Aufreihstiften erhöht, so dass ein unbeabsichtigtes Öffnen der Ordnermechanik, beispielsweise durch Fallenlassen des Ordners, weitestgehend vermieden werden kann.

Der erfindungsgemässe Steuermechanismus sorgt dafür, dass der Bewegungsablauf vor allem beim Schliessvorgang so kontrolliert werden kann, dass keine Fehlbedienungen auftreten.

Um auch beim Öffnungsvorgang eine bessere Bewegungskontrolle zu erhalten, ist der Steuermechanismus zusätzlich so ausgebildet, dass er beim Öffnungsvorgang nach Art einer Folgesteuerung in einer ersten Phase den Bewegungsweg des Umlegebügels von der Schliessstellung zur Zwischenstellung bei in Öffnungsrichtung begrenztem Schwenkweg freigibt, bis die Riegelelemente ausser Eingriff in ihre freiliegende Position gelangt sind, und in einer zweiten Phase den Schwenkweg des Umlegebügels um die Lagerstegachse oder die Tragschienenachse von der Zwischenstellung in die Offenstellung bei in Schliessrichtung der Riegelelemente begrenztem Bewegungsweg freigibt, bis der Einlegespalt offen ist.

Dies ermöglicht es insbesondere, dass das Ent- und Verriegeln der Umlegeschenkel mit den Aufreihstiften sowie das Schwenken des Umlegebügels mit einer einzigen Betätigung des Steuermechanismus erfolgen können.

Dabei hat es sich als besonders vorteilhaft erwiesen, wenn der Betätigungshebel einen auf das Steuerglied entgegen der öffnungsgerichteten Kraft des ersten Federelements relativ zum Schwenkweg einwirkenden Schliessausleger und einen unmittelbar oder mittelbar auf das Steuerglied entgegen der Kraft des zweiten Federelements in Verriegelungsrichtung relativ zum Bewegungsweg einwirkenden Öffnungsausleger aufweist.

Um im Öffnungszustand das Einlegen von Schriftgut auf der Seite der Umlegeschenkel zu ermöglichen, wird gemäss einer bevorzugten Ausgestaltung der Erfindung vorgeschlagen, dass der Betätigungshebel beim Öffnungsvorgang entlang dem Schwenkweg folgend mit seinem Schliessausleger vom Steuerglied abhebt und in der Offenstellung unter der Einwirkung der Schwerkraft und/oder einer Rückstellfeder und unter Abheben des Öffnungsauslegers mit seinem Schliessausleger auf das Steuerglied zurückschwenkt. Durch das Zurückschwenken wird der Einlegespalt auf der Seite der Umlegeschenkel frei vom Betätigungshebel gemacht.

Eine weitere bevorzugte Ausgestaltung der Erfindung sieht vor, dass das Steuerglied unter der Einwirkung einer gehäusefesten und im Wesentlichen rechtwinklig zur Gehäuseauflagefläche ausgerichteten Parallelführung um eine zur Lagerstegachse oder zur Tragschienenachse parallele Achse begrenzt verdrehbar ist. Grundsätzlich ist es möglich, eine solche Konstruktion auch bei der Ordnermechanik mit Tragschiene am Umlegebügel vorzusehen.

Eine weitere vorteilhafte bauliche Variante der Erfindung sieht vor, dass das erste und das zweite Federelement durch eine einzige Feder gebildet sind, welcher einerseits unmittelbar oder mittelbar auf das Steuerglied wirkt und andererseits am Betätigungshebel oder am Gehäuse fixiert ist, wobei die Kraftrichtung einem Vektor entspricht, welcher sich aus den virtuellen Kraftrichtungen des ersten und des zweiten Federelements ergibt. Eine besonders vorteilhafte Ausführungsvariante dieses Prinzips besteht darin, dass das erste und das zweite Federelement durch die beiden Schenkel und eine Federwindung einer einzigen Schenkelfeder gebildet sind, die zwischen zwei an dem Steuerglied oder an der Kröpfung des Umlegebügels einerseits und am Betätigungshebel oder am Grundgehäuse andererseits angeordneten Lagerstellen eingespannt sind.

Bevorzugt sind die beiden Schenkel der der Schenkelfeder formschlüssig in die Lagerstellen eingesetzt. Dabei sind die Lagerstellen besonders bevorzugt als Öffnungen, insbesondere als Bohrungen ausgebildet, in die die Schenkel der Schenkelfeder eingeführt werden können. Eine solche Ausgestaltung der Lagerstellen hat den Vorteil, dass beim Zusammenbau der Ordnermechanik das Steuerglied durch die Schenkelfeder in die im Wesentlichen rechtwinklig zur Gehäuseauflagefläche ausgerichteten Parallelführung gezogen wird.

Eine weitere vorteilhafte konstruktive Ausgestaltung der Erfindung sieht vor, dass der Schliessanschlag und der Öffnungsanschlag an einem gehäusefesten Anschlagnocken angeordnet sind, und dass das Steuerglied einen gegen den Anschlagnocken einwirkenden Steuernocken mit zu den Schliess- und Öffnungsanschlägen komplementären Steuerflächen aufweist.

Der Öffnungsanschlag ist bevorzugt derart ausgebildet, dass das Steuerglied beim Öffnungsvorgang während des Schwenkwegs von der Zwischenstellung in die Öffnungsstellung gleichzeitig in Schliessrichtung bewegt wird, so dass die Umlegeschenkel in der Öffnungsstellung den Aufreihstiften im Wesentlichen wieder gegenüberliegen. Besonders bevorzugt steht der Öffnungsanschlag dabei in einem spitzen Winkel zum Schliessanschlag. Bevorzugt beträgt dieser Winkel 60° bis 80°, besonders bevorzugt 70°. Durch die Bewegung des Steuerglieds in Schliessrichtung nimmt der Winkel zwischen den beiden Schenkeln der Feder zu. Die dadurch entstehende Federkraft vergrössert die Haltekraft der Ordnermechanik in der Schliessstellung zusätzlich. In einer besonders bevorzugten Ausführungsform nimmt dieser Winkel von 24° in geöffneter Stellung zu 30° in geschlossener Stellung zu. Ferner bewirkt der spitze Winkel zwischen dem Öffnungsanschlag und dem Schliessanschlag dass das Steuerglied problemlos vom Schliessanschlag auf den Öffnungsanschlag "spring".

Bevorzugt verfügt der Öffnungsanschlag des Anschlagnockens zusätzlich über eine abgewinkelte Sitzfläche, welche das Steuerglied über eine komplementär zur Sitzfläche ausgestaltete Steuerfläche auf dem Steuernocken in der Öffnungsstellung hält. Die Sitzfläche ist dabei derart angeordnet, dass das Steuerglied bei Erreichen der Öffnungsstellung mit der komplementären Steuerfläche in die Sitzfläche eingreift. Dadurch lassen sich die Umlegeschenkel nur unter Überwindung einer gewissen Kraft in Richtung Schliessstellung bewegen.

Der Betätigungshebel verfügt bevorzugt über ein Rückhaltelement, welches den Schwenkweg des Betätigungshebels beim Öffnungsvorgang begrenzt. Dabei kann eine Beschädigung des Ordnermechanismus durch eine übermässige Schwenkung des Betätigungshebels verhindert werden. Besonders bevorzugt ist das Rückhalteelement als weiterer Ausleger am Betätigungshebel ausgestaltet, welcher vorzugsweise am unteren Ende über mindestens ein quer zur Schwenkrichtung vorstehendes Element aufweist, welches beim Erreichen eines bestimmten Schwenkwertes des Betätigungshebels an einen im Gehäuse angebrachten Vorsprung oder Nocken anschlägt.

Die Riegelelemente bestehen bevorzugt aus Kunststoff, während die Umlegeschenkel sowie die Aufreihstifte aus einem Metall bestehen. Die Riegelelemente werden besonders bevorzugt mittels Kraft- und/oder Formschluss mit den Umlegebügel und den Aufreihstiften verbunden. Diese Verbindung wird insbesondere durch Anspritzen der Riegelelemente auf die Umlegebügel und den Aufreihstiften erzeugt. Durch das Anspritzen können die Riegelelemente gleichzeitig in einem Schritt sowohl hergestellt wie auch mit den Umlegeschenkel und den Aufreihstiften verbunden werden.

Die Riegelelemente sind bevorzugt derart ausgebildet, dass diese bei einer Überbelastung, d.h. bei Überschreiten einer bestimmten Kraft, sich derart deformieren, dass sie voneinander abrutschen. Dies verhindert, dass bei zu grosser Krafteinwirkung der Ordnermechanismus Schaden nimmt.

Bevorzugterweise ist die Lagerstegachse des Umlegebügels im Gehäuse derart angeordnet, dass sie weiter vom Ordnerrücken oder Ordnerdeckel entfernt ist, als der metallische Steg der Aufreihstifte. Dadurch wird erreicht, dass die Kröpfung des Umlegebügels gegenüber dem metallischen Steg der Aufreihstifte beim Öffnen von einer Position unterhalb des metallischen Stegs der Aufreihstifte in eine Position oberhalb dieses Steges bewegt wird. Bevorzugt ist die Lagerstegachse des Umlegebügels relativ zum metallischen Steg der Aufreihstifte derart angeordnet, dass bei Erreichen des halben maximalen Schwenkwinkels des Umlegebügels die Kröpfung des Umlegebügels und der metallische Steg beide gleich weit vom Ordnerrücken oder Ordnerdeckel entfernt sind. In einer bevorzugten Ausführungsform beträgt der Winkel zwischen der Kröpfung des Umlegebügels und des metallischen Steges im geschlossenen Zustand beispielsweise -10° und im geöffneten Zustand +10°. Dies minimiert das Spiel des Kunststoffes und ermöglicht so eine saubere Führung des Stuerglieds.

Der Betätigungshebel, das Steuerglied sowie das Gehäuse bestehen in einer besonders bevorzugten Ausführungsform der vorliegenden Erfindung aus Kunststoff. Dabei sind besonders bevorzugt alle Teile der Ordnermechanik form- und/oder kraftschlüssig miteinander verbunden. Die Verwendung von Kunststoff reduziert die Materialkosten bei der Herstellung der Ordnermechanik. Ausserdem ermöglicht Kunststoff mehr Möglichkeiten in Bezug auf das Design der Ordnermechanik.

Der Umlegebügel ist bevorzugt durch mindestens zwei, vorzugsweise in der Nähe von Lagerlaschen angeordneten, in das Gehäuse einsetzbaren Befestigungselementen am Gehäuse befestigt. Die Lagerlaschen dienen dabei zur Führung des Umlegebügels im Gehäuse. Das Verwenden von einsetzbaren Befestigungselementen ermöglicht einen einfachen und effizienten Zusammenbau der Ordnermechanik.

Ferner ist der Betätigungshebel bevorzugt aus einem Ober- und einem Unterteil zusammengesetzt. Das Oberteil ist dabei vom Grundgehäuse weggerichtet während das Unterteil gegen das Grundgehäuse gerichtet ist. Dies erhöht die Steifigkeit des Betätigungshebels, insbesondere bei einer Ausgestaltung als Hohlkonsruktion. Beide Teile bestehen dabei vorzugsweise aus unterschiedlichen polymeren Werkstoffen. Besonders bevorzugt besteht das Oberteil aus Acrylnitril-Butadien-Styrol-Copolymerisat (ABS) während das Unterteil aus Polypropylen (PP) besteht. Diese Konfiguration ermöglicht das Bereitstellen eines Betätigungshebels mit einer Berührungsfläche aus hochwertigerem Material (ABS) während das volumenmässig grössere Unterteil aus billigerem Material (PP) besteht. Die beiden Teile werden bevorzugt form- und/oder kraftschlüssig zusammengehalten. Alternativ können die beiden Teile durch Klebstoff oder durch Zusammenschweissen verbunden werden wahlweise in Verbindung mit Kraft- oder Formschlussverbindungen.

Eine bevorzugte Ausführungsvariante der Erfindung sieht vor, dass das Grundgehäuse der Ordnermechanik aus Kunststoff besteht und dass die metallischen Aufreihstifte über einen am Grundgehäuse fixierten metallischen Steg einstückig miteinander verbunden sind. Mit dieser Massnahme wird erreicht, dass auch mit einem Grundgehäuse aus Kunststoff mit geringer Steifigkeit eine ausreichende Formstabilität im Bereich der Aufreihstifte erzielt wird.

Es ist im Weiteren denkbar, dass das Grundgehäuse bei allen Ausführungsvarianten als eine metallische Grundplatte in Form eines Biegestanzteils ausgeführt sein kann. Insoweit wird der Begriff "Grundgehäuse" als Synonym zum Begriff "Grundplatte" verwendet.

Ferner kann das erste Federelement bei allen Ausführungen beispielsweise eine am Grundgehäuse eingespannte Blattfeder sein, welche auf eine Kröpfung des Lagerstegs oder auf die Tragschiene in Öffnungsrichtung einwirkt, wogegen das zweite Federelement als Zug oder Druckfeder denkbar ist, welche in Verriegelungsrichtung der Riegelelemente wirkt. In den zeichnerisch dargestellten Ausführungsvarianten sind beide Federelemente zu einer einzigen Feder zusammengefasst und als Schwenkfeder ausgebildet.

Im Folgenden wird die Erfindung anhand der in der Zeichnung in schematischer Weise dargestellten Ausführungsbeispiele näher erläutert. Es zeigen:
Fig. 1a, 1b eine schaubildliche Ansicht und eine schaubildliche Untenansicht eines ersten Ausführungsbeispiels einer Ordnermechanik mit an einer Tragschiene angeordneten Umlegeschenkeln;
Fig. 2a bis 2e schaubildliche Darstellungen wesentlicher Einzelteile der Ordnermechanik nach Fig. 1a, 1b;
Fig. 3a bis 3e eine Folge von Schliess- und Öffnungszuständen der Ordnermechanik nach Fig. 1a, 1b jeweils in einer Vorderansicht;
Fig. 4a bis 4e eine den Figuren 3a bis 3e entsprechende Folge von Schliess- und Öffnungszuständen der Ordnermechanik jeweils in einer Seitenansicht;
Fig. 4f, 4g den Öffnungszustand und den Schliesszustand nach den Figuren 4d und 4e in teilweise geschnittenen Darstellungen;
Fig. 4h eine Detailansicht der freiliegenden Riegelelemente in der Zwischenstellung;
Fig. 5a, 5b ein zweites Ausführungsbeispiel einer Ordnermechanik in schaubildlicher Darstellung und schaubildlicher Untenansicht;
Fig. 5c, 5d den Umlegebügel der Ordnermechanik nach Fig. 5a, 5b ohne und mit aufgesetztem Steuerglied in schaubildlicher Darstellung;
Fig. 5e das Steuerglied als Einzelteil in einer Vorderansicht;
Fig. 6a und 6b eine teilweise geschnittene Vorderansicht und eine Seitenansicht der Ordnermechanik nach Fig. 5a, 5b im Schliesszustand;
Fig. 7a und 7b eine Darstellung entsprechend Fig. 6a und 6b im Öffnungszustand;
Fig. 8a ein weiteres Ausführungsbeispiel mit um eine Vertikalachse drehbarem Umlegebügel in schaubildlicher Darstellung ohne Betätigungshebel;
Fig. 8b, 8c eine Draufsicht auf die Ordnermechanik nach Fig. 8a im Schliesszustand und im Öffnungszustand;
Fig. 8d eine Explosionsdarstellung der Ordnermechanik nach Fig. 8a;
Fig. 9a, 9b ein weiteres Ausführungsbeispiel einer Ordnermechanik mit teleskopierbaren Umlegeschenkeln in zwei schaubildlichen Darstellungen ohne Betätigungshebel;
Fig. 9c, 9d und 9e eine Ordnermechanik nach Fig. 9a, 9b in drei verschiedenen Schliess- und Öffnungszuständen in schaubildlicher Darstellung;
Fig. 9f und 9g die im Bereich der Tragschiene teleskopierbaren Umlegeschenkel des Umlegebügels der Ordnermechanik nach Fig. 9a;
Fig. 10a bis 10c ein weiteres Ausführungsbeispiel einer Ordnermechanik mit gleichsinnig verschwenkbaren Umlegeschenkeln in drei verschiedenen Schliess- und Öffnungszuständen in schaubildlicher Darstellung ohne Betätigungshebel;
Fig. 10d eine Untenansicht der Ordnermechanik nach Fig. 10a bis 10c in schaubildlicher Darstellung;
Fig. 10e den Umlegebügel der Ordnermechanik nach Fig. 10a bis 10d in schaubildlicher Darstellung;
Fig. 11a bis 11c ein weiteres Ausführungsbeispiel einer Ordnermechanik mit gegensinnig verschwenkbaren Umlegeschenkeln in drei verschiedenen Schliess- und Öffnungszuständen in schaubildlicher Darstellung ohne Betätigungshebel;
Fig. 11d eine schaubildliche Untenansicht der Ordnermechanik nach Fig. 11a bis 11c;
Fig. 11e einen Ausschnitt aus der Ordnermechanik nach Fig. 11a bis 11d;
Fig. 11f eine schaubildliche Darstellung des Umlegebügels der Ordnermechanik nach Fig. 11a bis 11d;
Fig. 12a und 12b ein weiteres bevorzugtes Ausführungsbeispiel einer Ordnermechanik in schaubildlicher Ansicht und Untenansicht;
Fig. 13a und 13b eine Ansicht und eine Untenansicht des Grundgehäuses der Ordnermechanik nach Fig. 12a, 12b;
Fig. 13c, 13d, 13e je eine Ansicht der Aufreihstifte, des Umlegebügels und des Betätigungshebels der Ordnermechanik nach Fig. 12a, 12b;
Fig. 13f, 13g, 13h, 13i ein auf die Kröpfung des Umlegebügels nach Fig. 13d aufsetzbares Steuerglied in schaubildlicher Darstellung und drei Seitenansichten;
Fig. 13j eine schaubildliche Darstellung der Betätigungsbaugruppe der Ordnermechanik nach Fig. 12a, 12b;
Fig. 13k die Schenkelfeder der Ordnermechanik nach Fig. 12a, 12b;
Fig. 13l eine Längsschnittansicht des Grundgehäuses der Ordnermechanik nach Fig. 12a, 12b;
Fig. 14a, 14b eine Vorderansicht und eine Seitenansicht (teilweise geschnitten) der Ordnermechanik nach Fig. 12a, 12b im Schliesszustand;
Fig. 15a, 15b Darstellungen entsprechend Fig. 14a, 14b im Öffnungszustand der Ordnermechanik;
Fig. 16a, 16b ein bevorzugtes Ausführungsbeispiel eines Betätigungshebels mit Rückhaltelement;
Fig. 17a, 17b ein Nocken mit einer Sitzfläche auf dem Öffnungsanschlag;
Fig. 18a, 18b eine Ansicht eines bevorzugten Ausführungsbeispiels einer Ordnermechanik von unten sowie eine Detailansicht eines Befestigungselements;
Fig. 19a, 19b, 19c Detailansichten der Bewegungsabfolge beim Öffnen einer bevorzugten Ausführungsform der Ordnermechanik;
Fig. 20a, 20b, 20c Ansichten der Bewegungsabfolge beim Schliessen des Ordnermechanismus aus der Figur 19;
Fig. 21 eine Detailansicht eines Verriegelungselements;
Fig. 22 ein Schnittbild mit den Schritten des erfindungsgemässen Verfahrens zum Befestigen einer Ordnermechanik auf einen Ordnerrücken;
Fig. 23 eine Detailansicht von zwei Clipelementen sowie eines dazugehörenden Verriegelungselements;
Fig. 24 ein Schnittbild durch eine Formschlussverbindung eines Verriegelungselements mit dem Gehäuse; und
Fig. 25 eine dreidimensionale Ansicht einer bevorzugten Ausführungsform der erfindungsgemässen Ordnermechanik.

Die in den Zeichnungen dargestellten Ordnermechaniken bestehen im wesentlichen aus einem Grundgehäuse 10, zwei in definiertem Abstand voneinander an dem Grundgehäuse 10 angeordneten Aufreihstiften 12', 12", einem entlang einem Schwenkweg zwischen einer Schliessstellung und einer Offenstellung begrenzt verschwenkbaren Umlegebügel 18, der zwei im Abstand der Aufreihstifte 12', 12" voneinander gehaltene und mit diesen in der Schliessstellung (Fig.4a) unter Bildung eines geschlossenen Rings 19 paarweise kuppelbare und in der Offenstellung (Fig. 4c, 4d) einen Einlegespalt 20 für Schriftgut freigebende Umlegeschenkel 18', 18" aufweist. Weiter ist ein in einem gehäusefesten Lager 22 begrenzt verschwenkbar gelagerter Betätigungshebel 24 vorgesehen, der bei den gezeigten Ordnermechaniken mehrere Funktionen aufweist, die nachstehend beschrieben sind.

Bei dem in den Figuren 1a bis 4f gezeigten Ausführungsbeispiel sind die Umlegeschenkel 18', 18" unter Bildung des Umlegebügels 18 an einer Tragschiene 14 angeordnet, die um eine Tragschienenachse 15 an dem Grundgehäuse 10 entlang einem Schwenkweg folgend zwischen der Schliessstellung und der Offenstellung begrenzt verschwenkbar ist. Der Betätigungshebel 24 ist bei diesem Ausführungsbeispiel um eine quer zur Tragschienenachse 15 verlaufende Schwenkachse 22 im Grundgehäuse 10 begrenzt verschwenkbar gelagert. Der Betätigungshebel 24 weist jeweils einen Öffnungsausleger 26 und einen Schliessausleger 28 auf, mit denen er unmittelbar oder mittelbar über eine Feder 30 unter Auslösung der Öffnungs- oder Schliessbewegung auf die Tragschiene 14 ausserhalb der Tragschienenachse 15 einwirkt.

Eine Besonderheit der Erfindung ist darin zu sehen, dass an den freien Enden der einander paarweise ergänzenden Aufreihstifte 12', 12" und Umlegeschenkel 18', 18" zueinander komplementäre, in der Schliessstellung (Fig. 1a, Fig. 3e, Fig. 4e) des Umlegebügels 18 miteinander verriegelte Riegelelemente 32', 32", 34', 34" angeordnet sind, die der Ordnermechanik im geschlossenen Zustand aufgrund eines Formschlusses in diesem Bereich hohe Schliesskräfte verleihen. Die Riegelelemente sind dabei so angeordnet, dass zum Öffnen des Umlegebügels zunächst eine Entriegelungsbewegung der Umlegeschenkel 18', 18" relativ zu den Aufreihstiften nötig ist, bevor der Umlegebügel auf seinem Schwenkweg verschwenkt werden kann. Mit anderen Worten bedeutet dies, dass der Umlegebügel 18 mit seinen Umlegeschenkeln 18', 18" zu Beginn eines Öffnungsvorgangs auf einem Bewegungsweg relativ zu den Aufreihstiften 12', 12" unter Auslösung einer Entriegelung in eine Zwischenstellung (Fig. 3b, 4d) mit freiliegenden Riegelelementen 32', 32", 34', 34" (Fig. 4h) bewegbar ist, bevor der Umlegebügel seinem Schwenkweg folgend (Fig. 3c, 4c) verschwenkt werden kann. Zu diesem Zweck ist ein den Bewegungsweg und den Schwenkweg des Umlegebügels 18 relativ zu dem Grundgehäuse 10 steuernder Steuermechanismus vorgesehen, der so ausgebildet ist, dass er beim Öffnungsvorgang nach Art einer Folgesteuerung in einer ersten Phase den Bewegungsweg des Umlegebügels von der Schliessstellung zur Zwischenstellung bei in Öffnungsrichtung begrenztem Schwenkweg freigibt, bis die Riegelelemente 32', 32", 34', 34" ausser Eingriff in ihre freiliegende Position gelangt sind (Fig. 4h) und in einer zweiten Phase den Schwenkweg des Umlegebügels 18 um die Tragschienenachse 15 von der Zwischenstellung in die Offenstellung bei in Schliessrichtung der Riegelelemente begrenztem Bewegungsweg freigibt. Der Steuermechanismus ist ausserdem so ausgebildet, dass er beim Schliessvorgang nach Art einer Folgesteuerung in einer ersten Phase den Schwenkweg des Umlegebügels um die Tragschienenachse 15 bei in Schliessrichtung der Riegelelemente begrenztem Bewegungsweg freigibt, bis der Umlegebügel 18 mit seinen Riegelelementen 34', 34" in die Zwischenstellung gelangt ist und in einer zweiten Phase den zur Tragschienenachse 15 parallelen Bewegungsweg des Umlegebügels 18 von der Zwischenstellung zur Schliessstellung freigibt, bis die Riegelelemente miteinander verriegelt sind.

Der Steuermechanismus 36 umfasst bei dem in Fig. 1a bis 4h gezeigten Ausführungsbeispiel ein an der Tragschiene 14 angeformtes Steuerglied 38, das während dem Schliessvorgang (Fig. 3e) und in der Schliessstellung von unten her mit einer Schliessfläche 39 gegen einen durch die darüber liegende Gehäusewand gebildeten Schliessanschlag 40 anliegt und das in der Offenstellung durch eine Öffnung 42 im Gehäuse von unten her hindurchgreift und mit einer Öffnungsfläche 44 gegen einen im Gehäuse nach oben gebogenen Öffnungsanschlag 46 anliegt. Der Steuermechanismus 36 weist bei dem genannten Ausführungsbeispiel ausserdem eine Schenkelfeder 30 auf, die mit einem ersten Federschenkel 48 am gehäusefesten Lager 22 und mit ihrem zweiten Federschenkel 50 unter Vorspannung in seitlichem Abstand zur Tragschienenachse 15 gegen die Tragschiene 14 anliegt.

Ausgehend von dem in Fig. 3a, 4a gezeigten Schliesszustand wird der Betätigungshebel 24 um seine Lagerachse 22 nach oben geschwenkt. Dabei liegt der Öffnungslausleger 26 gegen den ersten Federschenkel 48 an und verschiebt die Tragschiene 14 - mittelbar über die Federwindung 31, welche ihrerseits an der Anschlagfläche 16 für die Federwindung anliegt parallel zur Tragschienenachse 15 in die in Fig. 3b gezeigte Zwischenstellung, in welcher die Riegelelemente 34', 34" der Umlegeschenkel 18', 18" aus den Riegelelementen 32', 32" der Aufreihstifte gelöst sind. Im weiteren Verlauf gelangt das Steuerglied 38 mit seiner Schliessfläche 39 in den Bereich der Öffnung 42, so dass es unter Anheben der Tragschiene mit Einwirkung der Kraft des zweiten Federschenkels 50 durch die Öffnung 42 hindurch nach oben gelangt. Der Öffnungsanschlag 46 begrenzt dabei den Bewegungsweg der Tragschiene zurück in die Verriegelungsstellung. Wird der Betätigungshebel von der Position in Fig. 3c aus losgelassen, schwenkt er unter der Einwirkung der Schwerkraft oder einer bildlich nicht dargestellten Hilfsfeder nach unten, bis er mit seinem Schliessausleger 28 von oben auf dem Steuerglied 38 aufliegt (Fig. 3d). In dieser Position gibt der Betätigungshebel den Einlegespalt so weit frei, dass Schriftgut auch vom Umlegebügel 18 entnommen und auf diesem eingelegt werden kann (vgl. Fig. 4d).

Beim anschliessenden Schliessvorgang wird der Betätigungshebel 24 mit seinem Schliessausleger 28 gegen das Steuerglied 38 geschwenkt, so dass die Tragschiene 14 entgegen der Kraft des zweiten Federschenkels 50 von der Position in Fig. 3d in die Stellung gemäss Fig. 3e gelangt. Von dort aus wird die Tragschiene 14 unter der Einwirkung der Kraft des ersten Federschenkels 48 unter Verriegelung der Riegelelemente 32', 32", 34', 34" in die in Fig. 3a gezeigte stabile Schliesslage verschoben.

Das Ausführungsbeispiel nach Fig. 5a bis Fig. 7b stimmt sowohl in den baulichen als auch in den funktionellen Merkmalen im Wesentlichen mit dem Ausführungsbeispiel nach Fig. 1a bis Fig. 4h überein. Der Übersichtlichkeit halber sind im Folgenden gleiche Bauteile mit gleichen Bezugszeichen versehen. Der wesentliche Unterschied zu dem vorstehenden Ausführungsbeispiel besteht in der Bauform des Umlegebügels 18 sowie der den Öffnungs- und Schliessvorgang des Umlegebügels 18 steuernden Steuermechanismus 36. Die Umlegeschenkel 18', 18" des Umlegebügels 18 sind hier über einen Lagersteg 54 einstückig miteinander verbunden. Der Umlegebügel 18 ist mit dem Lagersteg 54 an Lagerlaschen 56 des Grundgehäuses 10 um eine grundgehäusefeste Lagerstegachse 55 einem Schwenkweg folgend zwischen der Schliessstellung (Fig. 6b) und der Offenstellung (Fig. 7b) begrenzt verschwenkbar. Der Lagersteg 54 ist im mittleren Bereich mit einer Kröpfung 58 versehen, auf die ein Steuermechanismus 36 aus Kunststoff aufgesetzt ist. Die Funktion des Steuermechanismus 36 und dessen Zusammenwirken mit dem Betätigungshebel 24 und der Schenkelfeder 30 stimmt mit den entsprechenden Bauteilen des Ausführungsbeispiels nach Fig. 1 bis Fig. 4 überein. Dies gilt insbesondere für den Bewegungsablauf beim Öffnungs- und Schliessvorgang, welcher in der Figurenfolge 6a, 6b und 7a, 7b, in Übereinstimmung mit den Figuren 3a, 3d, und 4a, 4d zeichnerisch dargestellt ist.

In dem in den Figuren 8a bis 8d gezeigten Ausführungsbeispiel einer Ordnermechanik ist ähnlich wie im Falle der Fig. 1 bis 4 ein Umlegebügel 18 vorgesehen, dessen Umlegeschenkel 18', 18" über eine Tragschiene 14 im Abstand der Aufreihstifte 12', 12" gehalten sind. Der einzige Unterschied zu dem Ausführungsbeispiel nach Fig. 1 bis 4 besteht darin, dass der Umlegebügel 18 mit seiner Tragschiene 14 nicht parallel zur Tragschienenlängsachse verschiebbar, sondern um eine gehäusefeste Vertikalachse 64 schwenkbar am Grundgehäuse 10 angelenkt ist. Der Bewegungsweg beim Entriegeln der Riegelelemente 32', 32", 34', 34" ist als Drehweg im Sinne der Fig. 8b und 8c ausgestaltet und nicht als Verschiebeweg. Zur Auslösung des Öffnungs- und Schliessvorgangs einschliesslich des Entriegelungsvorgangs ist auch hier ein Steuerglied 38 vorgesehen, das mit einer gehäusefesten Öffnung 42 sowie einem gehäusefesten Schliessanschlag 40 und einem gehäusefesten Öffnungsanschlag 46 im Sinne des Ausführungsbeispiels nach Fig. 1 bis Fig. 4 zusammenwirkt und das über einen nicht dargestellten Betätigungshebel und eine nicht dargestellte Schenkelfeder betätigbar ist.

Das in den Figuren 9a bis 9g gezeigte Ausführungsbeispiel ist ebenfalls eng an das Ausführungsbeispiel nach Fig. 1 bis Fig. 4 angelehnt. Der einzige Unterschied besteht darin, dass nur einer der Umlegeschenkel 18' und der Aufreihstifte 12' ein hakenförmiges Riegelelement 34', 32' aufweisen, während der andere Umlegeschenkel 18" als reiner Schwenkhebel ausgebildet ist, dessen Riegelelementpaarung 34"', 32"' keinen Bewegungsweg parallel zur Tragschienenachse 75 erlaubt. Die beiden Umlegeschenkel 18', 18" des Umlegebügels 18 sind hier über eine teleskopierbare Tragschiene 14 miteinander verbunden, deren eines Teleskopteil 74" um die Tragschienenachse 15 schwenkbar, aber unverschiebbar mit dem Grundgehäuse 10 verbunden ist, während das andere Teleskopteil 74' relativ zum ersten Teleskopteil 74" und zum Grundgehäuse 10 entlang der Tragschienenachse 75 zum Zwecke der Entriegelung der Riegelelemente 32', 34' auf einem Bewegungsweg in eine Zwischenstellung verschiebbar ist (Fig. 9d), bevor es auf dem Schwenkweg zusammen mit dem ersten Teleskopteil 74" verschwenkbar ist (Fig. 9e). Die Betätigung der Tragschiene beim Öffnungs- und Schliessvorgang mit Hilfe eines Betätigungshebels und einer Schenkelfeder entspricht wiederum derjenigen des Ausführungsbeispiels nach Fig. 1 bis Fig. 4.

Auch das in den Figuren 10a bis 10e gezeigte Ausführungsbeispiel einer Ordnermechanik entspricht in wesentlichen Merkmalen dem Ausführungsbeispiel nach Fig. 1 bis Fig. 4. Der einzige Unterschied besteht darin, dass die Tragschiene als Gelenkviereck ausgebildet ist, das aus zwei um vertikale Drehachsen 84 am Grundgehäuse 10 drehbare, je einen der Umlegeschenkel 18', 18" tragende Hebelelemente 86', 86" aufweist, die über eine Gelenkstange 88 miteinander verbunden sind. Durch diese Anordnung wird erreicht, dass die Umlegeschenkel 18', 18" beim Entriegelungsvorgang gleichsinnig entlang einem Bewegungsweg um die Drehachsen 84', 84" in die Zwischenstellung gedreht werden (Fig. 10b), bevor sie im Sinne der Fig. 10c auf ihrem Schwenkweg in die Offenstellung gebracht werden können. Die Betätigung beim Öffnungs- und Schliessvorgang erfolgt auch hier über einen nicht dargestellten Betätigungshebel 24 und eine Schenkelfeder 30 im Sinne der Figuren 1 bis 4.

Bei dem in den Figuren 11a bis 11f gezeigten Ausführungsbeispiel ist die Tragschiene 14 als Gelenkkette ausgebildet (vgl. Fig. 11 d, 11e und 11f), die beim Öffnungsvorgang eine gegensinnige Bewegung der Umlegeschenkel 18', 18" unter Entriegelung der Riegelelemente 34', 34" ermöglicht (Fig. 11b, 11d), bevor der Umlegebügel 18 auf dem Schwenkweg in seine Offenstellung gebracht werden kann (Fig. 11c). Auch hier erfolgt die Betätigung ähnlich wie im Falle der Figuren 1 bis 4 mit Hilfe eines nicht dargestellten Betätigungshebels 24 und einer Schenkelfeder 30.

Die Figuren 12 bis 15b zeigen eine Ordnermechanik, die im Prinzip wie das Ausführungsbeispiel nach Fig. 5a bis Fig. 7b ausgebildet ist, in einer für die Praxis bevorzugten baugleichen Ausgestaltung. Das Grundgehäuse 10 ist hier als Kunststoffformteil in Leichtbauweise ausgebildet, das eine Vielzahl von Versteifungsrippen 108 und eine für die Unterbringung der verschiedenen Bauteile ausreichende Bauhöhe aufweist. Der Umlegebügel 18 weist zwei über einen Lagersteg 54 einstückig miteinander verbundene Umlegeschenkel 18', 18" auf, die an Lagerstellen 56 des Grundgehäuses 10 um die Lagerstegachse 55 auf ihrem Bewegungsweg in eine entriegelte Zwischenstellung verschiebbar und auf ihrem Schwenkweg in Öffnungsrichtung unter Freigabe eines Einlegespalts verschwenkbar sind. Der Bewegungsablauf beim Öffnungs- und Schliessvorgang entspricht in allen Schritten dem Bewegungsablauf nach Fig. 3a bis 3e und Fig. 4a bis 4e.

Eine weitere Besonderheit dieses Ausführungsbeispiels besteht darin, dass die Aufreihstifte 12', 12" einstückig über einen abgeknickten Steg 110 miteinander verbunden und mit diesem in das Grundgehäuse 10 verdrehsicher eingesetzt sind (vgl. Fig. 12b). Mit dieser Massnahme wird zusätzlich eine Aussteifung des Grundgehäuses 10 erzielt. Das Steuerglied 38 des Steuermechanismus 36 ist ähnlich wie im Falle der Fig. 5d verschiebefest auf die Kröpfung 58 des Lagerstegs 54 aufgesteckt und in einer Hohlkammer 100 des Grundgehäuses 10 in Hubrichtung geführt. Diese Führung ist starr vertikal ausgerichtet, während das Steuerglied 38 mit seinem Axialdurchbruch 102 zugleich drehbar auf der Kröpfung 58 des Lagerstegs 54 gelagert ist. Wie aus Fig. 13e und 13j zu ersehen ist, weist der Betätigungshebel 24 einen Öffnungsausleger 26 und einen Schliessausleger 28 auf. Weiter ist dort eine Schenkelfeder 30 vorgesehen, deren erster Federschenkel 48 an einer Lagerstelle 104 des Betätigungshebels 24 und deren zweiter - an seinem freien Ende abgewinkelter Federschenkel 50 an einer Lagerstelle 106 des Steuerglieds 38 gelagert ist und wobei die Federwindung 31 der Feder 30 am Öffnungsausleger 26 anliegt. Beim Anheben des Betätigungshebels 24 wird der Umlegebügel 18 über den Öffnungsausleger 26 und die Schenkelfeder 30 auf ihrem Bewegungsweg in Entriegelungsrichtung der Riegelelemente 34', 34" so weit verschoben, bis sich das Steuerglied 38 zusammen mit der Kröpfung unter der Einwirkung der Feder 30 in seine Offenstellung verschieben kann (Fig. 15a). In dieser Stellung liegt das Steuerglied 38 mit seiner Öffnungsfläche 44 gegen einen Öffnungsanschlag 46 (Fig. 13l) innerhalb des Gehäuses an, so dass erst durch Niederdrücken des Betätigungshebels 24 und des Steuerglieds 38 ein Schliessvorgang ausgelöst werden kann, der letztlich zur Verriegelung der Riegelelemente führt.

Die Figuren 16 bis 18 zeigen Details eines weiteren, besonders bevorzugten Ausführungsbeispiels einer erfindungsgemässen Ordnermechanik. Wie in der Figur 16a dargestellt, ist der Betätigungshebel 24 mit einem zusätzlichen Rückhalteelement 29 versehen. Das Rückhalteelement 29 weist an seinem unteren Ende zwei quer zur Schwenkrichtung des Betätigungshebels 24 vorstehende Anschlagselemente 27 auf, welche durch Eingriff mit einem entsprechenden Gegenstück auf dem Grundgehäuse 10 den Schwenkweg des Betätigungshebels 24 begrenzen. Bei diesem Ausführungsbeispiel ist das Rückhalteelement 29 am Schliessausleger 28 angeordnet. Alternativ kann das Rückhalteelement 29 aber auch vor oder hinter dem Schliessausleger 28 angeordnet sein. Ferner ist bei diesem Ausführungsbeispiel der Betätigungshebel 24 leicht gekrümmt, was der Ordnermechanik 10 eine elegantere Ästhetik verleiht. Die Figur 16b zeigt die Begrenzung des Schwenkwegs des Betätigungshebels 24. Die vorstehenden Elemente 27 greifen dabei unter eine Kante ein, welche die Hohlkammer 100 (siehe Figur 16b) des Grundgehäuses 10 begrenzt. Wie auf der Figur 16a ersichtlich, ist das Rückhalteelement 29 vorzugsweise mittig mit einem Spalt versehen, was das Einsetzen des Betätigungshebels in die Hohlkammer 100 erleichtert.

Die Figur 17 zeigt eine besonders bevorzugte Ausführungsform eines Anschlagnockens, bei dem auf dem Öffnungsanschlag 46 eine Sattelfläche 47 angeordnet ist. Figur 17a stellt den Anschlagsnocken dabei im Schnitt dar. Wie bei der Ausführungsform des Anschlagnockens gemäss Figur 13l, ist der Anschlagsnocken dabei in der Hohlkammer 100 des Grundgehäuses 10 angeordnet. Die untere Kante des Anschlagnockens stellt dabei den Schliessanschlag 40 dar. Der Öffnungsanschlag 46 steht in einem spitzen Winkel von ca. 70° zum Schliessanschlag 40. Auf dem Öffnungsanschlag 46 ist zusätzlich eine Sitzfläche 47 angeordnet. Die Sitzfläche 47 ermöglicht das Eingreifen der entsprechend ausgestalteten Öffnungsfläche 44 des Steuerglieds 38, wie in der Figur 17b dargestellt. Diese Ausführungsform des Nockens ermöglicht nicht nur die Bewegung des Steuerglieds 38 in Schliessrichtung der Riegelelemente 34, sondern hält dieses zusätzlich in der Offenstellung.

Die Figur 18 zeigt das Ausführungsbeispiel von unten. Der Steg 110 ist dabei generell in Form eines "U" gekrümmt und in den Grundkörper 10, welcher bevorzugt aus Kunststoff besteht, mittels Schnappverbindung eingesetzt. Der Umlegebügel 18 ist derart ausgestaltet, dass die Kröpfung 58 auf die der Steuermechanismus 36 aufgesetzt ist, in der Schliessstellung in einer Ebene mit dem Steg 110 liegt, während dieser im Bereich der Lagerstellen 56 weiter oben, d.h. bei einem auf einem Ordnerrücken oder Ordnerdeckel weiter von diesem entfernt liegt. Im Bereich der Lagerstellen 56 wird der Bügel durch einsetzbare Befestigungselemente 57 im Grundgehäuse 10 gehalten. Die Figur 18b zeigt ein solches Befestigungselement 57 im Detail. Eine als Lager für den Umlegebügel 18 dienendes Brückenteil 57"' verbindet zwei Wandteile 57' und 57" miteinander. Das Befestigungselement 57 wird form- und kraftschlüssig über Wandteile 57', 57" mit dem Grundgehäuse 10 verbunden.

Die Figur 19 zeigt die Bewegungsabfolge beim Öffnen einer bevorzugten Ausführungsform der Ordnermechanik. Auf der Figur 19a ist die Ordnermechanik im geschlossenen Zustand abgebildet. Der Hebel 24 liegt dabei auf das Gehäuse 10 auf. Die Schliessfläche 39 des Steuerglieds 38 liegt auf den Schliessanschlag 40 des Anschlagnockens. Die Figur 19b stellt die Ordnermechanik bei Erreichen der Zwischenstellung dar. In der Zwischenstellung stehen die Riegelelemente 34', 34" des Umlegebügels 18 nicht mehr in Eingriff mit den Riegelelementen 32', 32" der Aufreihstifte 12', 12". Zum Öffnen der Ordnermechanik wird das eine Ende des Betätigungshebels 24, welches nicht am Gehäuse 10 festgemacht ist, nach oben gezogen. Dies führt zu einer Schwenkbewegung des Betätigungshebels 24. Dabei wird auch der Öffnungsausleger 26 geschwenkt. Dieser drückt als Folge der Schwenkbewegung auf den ersten Federschenkel 48 sowie der Federwindung 31. Dies führt dazu, dass die Federwindung 31 sowie der zweite Federschenkel 50 gegenüber dem Gehäuse 10 verschoben werden. Gleichzeitig ändert sich der Winkel zwischen dem ersten Federschenkel 48 und dem zweiten Federschenkel 50, wobei durch die Federwindung 31 eine Federkraft erzeugt wird, welche den zweiten Federschenkel 50 nach oben also in Richtung des Betätigungshebels 24 drückt. Da der zweite Federschenkel 50 über Lagerstelle 106 mit dem Steuerglied 38 verbunden ist, wird das Steuerglied 38 sowie den über die Kröpfung 58 mit dem Steuerglied 38 verbundenen Umlegebügel 18 ebenfalls verschoben. Dies führt dazu, dass sich die ineinander greifenden Riegelelemente 32, 34 voneinander lösen. Durch die Schiebebewegung gleitet die Schliessfläche 39 des Steuerglieds 38 auf dem Schliessanschlag 40 des Anschlagnockens. Ist der Umlegebügel 18 in die Zwischenstellung gelangt, befindet sich das Steuerglied 38 in der Position, welche in der Figur 19b gezeigt wird. Die Schliessfläche 39 verliert dabei den Kontakt zum Schliessanschlag 40 und das Steuerglied 38 wird durch die von der Schwenkfeder 30 ausgeübten Federkraft über die Kante 41 des Anschlagnockens gedrückt. Nachdem das Steuerglied 38 über diese Kante 41 gedrückt wurde, beginnt die Öffnungsfläche 44 auf dem Öffnungsanschlag 46 zu gleiten. Den vollständig geöffneten Zustand des Ordnermechanismus zeigt die Figur 19c. Durch die angewinkelte Anordnung des Öffnungsanschlags 46 zum Schliessanschlag 40 bewegt sich das Steuerglied 38 nicht nur nach oben sondern auch zurück in Richtung des Öffnungsauslegers 26. Dies führt dazu, dass der Umlegebügel 18 nicht nur entlang des Schwenkweges verschwenkt wird, um einen Einlegespalt freizugeben, sonder dass zusätzlich auch die Riegelelemente 32, 34 in der vollständig geöffneten Position einander senkrecht gegenüberstehen (siehe auch Figur 20a). Das Entspannen der Federkraft führt dazu, dass die Öffnungsfläche 44 in die Sitzfläche 47 des Öffnungsanschlags 46 gezogen wird und dort einrastet. Dies führt dazu, dass der Umlegebügel 18 nur durch Aufbringen einer bestimmten Kraft aus der geöffneten Position bewegt werden kann. Wird der Betätigungshebel in der Folge losgelassen so wird dieser durch die Schenkelfeder 30 leicht nach unten gezogen, bis der Schliessausleger 28 auf dem Schliessanschlag 39 zu liegen kommt.

Die Figur 20 zeigt die Bewegungsabfolge beim Schliessen der Ordnermechanik aus der Figur 19. Im geöffneten Zustand liegen die Riegelelemente 32, 34 frei vor, wobei zwischen ihnen ein Einlegespalt 20 für Schriftgut vorliegt. Der Umlegebügel 18 liegt dementsprechend in der geschwenkten Stellung vor. Das Steuerglied 38 ist über die Öffnungsfläche 44 mit dem Öffnungsanschlag 46 verrastet. Zum Schliessen des Ordnermechanismus muss nun eine nach unten gerichtete Kraft auf den Betätigungshebel 24 ausgeübt werden. Der Betätigungshebel 24 wirkt über den Schliessausleger 28 auf die Schliessfläche 40 des Steuerglieds 38. Wird nun eine bestimmte Kraft überschritten, so löst sich das Steuerglied 38 aus der Einrastposition am Anschlagsnocken. Durch weitere Kraftausübung auf den Betätigungshebel 24 wird das Steuerglied 38 nach unten gedrückt, wobei durch die angewinkelte Anordnung des Öffnungsanschlags 46 das Steuerglied gleichzeitig vom Öffnungsausleger 26 weg bewegt wird. Dies führt dazu, dass sich die Riegelelemente 34', 34" relativ zu den Riegelelementen 32', 32" verschieben wobei der Umlegebügel 18 gleichzeitig entlang dem Schwenkweg zurückgeschwenkt wird. Die Figur 20b zeigt den Ordnermechanismus bei Erreichen der Zwischenstellung. Dabei wurde der Umlegebügel 18 über den gesamten Schwenkweg verschwenkt und das Steuerglied 38 befindet sich an einem Übergangspunkt, bei dem das Steuerglied an der Kante 41 des Anschlagnockens liegt. Durch das Verschieben des Steuerglieds 38 wird die Schenkelfeder 30 aus ihrer Ruhelage gezogen und hebt dabei leicht vom Schliessausleger 26 ab, wobei sich durch das Verdrehen der beiden Federschenkel 48, 50 eine Richtung Öffnungsausleger 26 gerichtete Federkraft aufbaut. Sobald das Steuerglied 38 über die Kante 41 des Anschlagnockens gedrückt wurde, wird das Steuerglied 38 durch die Feder 30 in Richtung des Öffnungsauslegers 26 gezogen, was dazu führt, dass sich die am Umlegebügel 18 befindenden Riegelelemente 34', 34" in die an den Aufreihstiften 12', 12" gezogen werden und in diese Einrasten. Bei dieser Schiebebewegung gleitet die Schliessfläche 39 des Steuerglieds 38 über den Schliessanschlag 40 des Anschlagnockens. Die Figur 20c zeigt den Ordnermechanismus in geschlossener Stellung. Der Winkel zwischen den beiden Federschenkel 48, 50 vergrössert sich bei der Schliessbewegung von ca. 24° im geöffneten Zustand zu ca. 30° im geschlossenen Zustand.

Die Figur 21 zeigt ein Verriegelungselement 32, 34 im Detail. Das Verriegelungselement 32, 34 verfügt über einen Hinterschnitt 33, in welchen im geschlossenen Zustand das entsprechende Gegenverriegelungselement 34, 32 eingreift. Ferner verfügt das Verriegelungselement 32, 34 über einen Nocken 37 sowie eine Nut 35, welche bevorzugt eine sich verjüngende Form aufweisen. Beim Schliessen des Ordnermechanismus greift jeweils ein Nocken 37 in eine Nut 35 des Gegenverriegelungselements 34, 32. Durch die sich verjüngende Form des Nockens 37 bez. der Nut 35 lassen sich die ineinander greifenden Verriegelungselemente zentrieren.

Auf der Figur 22 ist eine Ausführungsform des erfindungsgemässen Verfahrens zum Befestigen einer Ordnermechanik auf einen Ordnerrücken 121 dargestellt. Die Figur 22a zeigt dabei einen ersten Schritt des Verfahrens. In den Ordnerrücken 121, welcher bevorzugt Karton umfasst, werden mindestens vier Clipelemente 111 eingesetzt, wobei auf der Figur nur eines der Clipelemente dargestellt ist. Danach wird ein Grundgehäuse 10 der Ordnermechanik auf den Ordnerrücken 121 aufgesetzt, wobei die Clipelemente 111 in im Grundgehäuse 10 angebrachten Öffnungen 120 eingeführt werden. Dabei verrasten an den Clipelementen 111 angeordnete Rastnasen 112 mit Rastnocken 122, welche an einer Wand der Öffnungen 120 angeordnet sind. In einem nächsten Schritt, der auf der Figur 22b abgebildet ist, werden mindestens zwei Verriegelungselemente 116 in die Öffnungen 120 eingesetzt. Die Verriegelungselemente 116 verfügen über Verriegelungsflächen 117, welche derart ausgestaltet und angeordnet sind, dass sie den Freiraum zwischen der Rastnase 112 eines Clipelements 111 und der Wand der Öffnung, welche dem Rastnocken 122 gegenüberliegt, ausfüllt. Dadurch wird verhindert, dass sie die Rastnase 112 vom Rastnocken 122 lösen kann. Die mindestens zwei Verriegelungselemente 116 werden dabei bevorzugt durch From- und/oder durch Kraftschluss mit dem Grundgehäuse 10 verbunden.

Die Figur 23 zeigt eine besonders bevorzugte Ausführungsform von zwei Clipelementen 111', 111" und eines Verriegelungselements 116. Eine solche Anordnung könnte beispielsweise auf einer Seite eines Grundgehäuses 10 einer Ordnermechanik angebracht sein. Die Clipelemente 111', 111" verfügen dabei an dem Ende, welches auf der der Ordnermechanik abgewandten Seite des Ordnerrückens zu liegen kommt eine umlaufende Krempe 114', 114". Diese Krempe 114 stützt die Clipelemente 111 auf den Ordnerrücken 121 ab. Am gegenüberliegenden Ende weisen die Clipelemente 111', 111" je eine Rastnase 112', 112" auf. Unterhalb der Rastnase 112', 112" ist eine Nut 113', 113" angeordnet, um das Einrasten der Rastnase 112'. 112" in einen entsprechenden Rastnocken zu ermöglichen.

Das Verriegelungselement 116 überspannt und verriegelt in dieser Ausführungsform zwei Clipelemente 111', 111". Dabei sind zwei Verriegelungsflächen 117 derart am Verriegelungselement 116 angeordnet, dass diese zwischen den Clipelementen 111', 111" und einer Wand der Öffnung eingesetzt werden können. Das Verriegelungselement 116 verfügt über zusätzliche Formschlusselemente 118, mit welchen das Verriegelungselement 116 am Grundgehäuse 10 befestigt werden kann. In der gezeigten Ausführungsform sind die Formschlusselemente 118 in Form von mehreren Schnappschlusselementen. Fernere verfügt das Verriegelungselement 116 über eine Deckplatte 119, welche die Öffnung 120 im Grundgehäuse 10 vollständig abdeckt wenn das Verriegelungselement 116 vollständig eingesetzt ist.

Auf der Figur 24 ist eine beispielhafte Formschlussverbindung zwischen einem Verriegelungselement 116 und einem Grundgehäuse 10 als Schnittbild dargestellt. Dabei wird das Verriegelungselement 116 von oben in die Öffnung 120 eingeschoben. Dabei schieben sich die Verriegelungsflächen 117 zwischen die Wand der Öffnung 120 und den Clipelementen 111 (nicht in dieser Figur dargestellt, siehe jedoch Fig. 22b) wobei die zwischen den Verriegelungsflächen 117 angeordnete Schnappschlusselemente 118 aufgrund des kleineren Querschnitts der Öffnung 120 zunächst deformiert werden. Die Schnappschusselemente 118 sind dabei derart ausgestaltet, dass diese unter einer Kante 123 des Gehäuses 10 einschnappen können.

Die Figur 25 zeigt eine besonders bevorzugte Ausführungsform einer erfindungsgemässen Ordnermechanik, wobei zur Vereinfachten Darstellung das Gehäuse 10 leicht transparent sowie die Aufreihstifte 12', 12" und der Umlegebügel 18 nicht dargestellt sind. Der Betätigungshebel 24 besteht bei dieser Ausführungsform aus zwei Teilen 24a und 24b, welche miteinander durch Formschluss verbunden sind. Bevorzugt bestehen die beiden Teile dabei aus verschiedenen Polymeren. Der Betätigungshebel 24 ist in Lager 22 des Grundgehäuses 10 eingesetzt. Unterhalb des Betätigungshebels 24 ist das Steuerglied 28 in einer Hohlkammer 100 beweglich gelagert, wobei das Steuerglied 28 über die Schenkelfeder 30 mit dem Öffnungsausleger 26 des Betätigungshebels 24 verbunden ist. Das Steuerglied 28 verfügt über den Axialdurchbruch 102 in welchen eine Kröpfung 58 eines Umlegebügels 18 (nicht gezeigt) eingelegt und mittels Formschluss festgehalten werden kann. Das Grundgehäuse 10 umfasst ferner ein Gabelteil 125, welches als Anschlag für den Betätigungshebel 24 dient. Das Gabelteil 125 nimmt dabei übermässige Kräfte auf, welche bei Überlastung auf den Betätigungshebel wirken und entlasten dadurch das Lager 22. Die Figur zeigt sehr deutlich die Position der Clipelemente 111 sowie der Verriegelungselemente 116 im Gehäuse 10.

Die Erfindung bezieht sich auf eine Ordnermechanik mit einem Grundgehäuse 10, mit mindestens zwei an dem Grundgehäuse 10 angeordneten Aufreihstiften 12', 12", mit einem an dem Grundgehäuse 10 entlang einem Schwenkweg folgenden zwischen einer Schliessstellung und einer Offenstellung begrenzt verschwenkbaren Umlegebügel 18, der mindestens zwei im Abstand der Aufreihstifte 12', 12" voneinander gehaltene und mit diesen paarweise kuppelbare und in der Offenstellung einen Einlegespalt 20 für Schriftgut freigebende Umlegeschenkel 18', 18" aufweist, und mit einem in einem gehäusefesten Lager begrenzt verschwenkbar gelagerten Betätigungshebel 24. Erfindungsgemäss ist vorgesehen, dass an den freien Enden zumindest eines der Aufreihstifte 12', 12" und der Umlegeschenkel 18', 18" zueinander komplementäre, in der Schliessstellung gegen ein Verschwenken des Umlegebügels 18 miteinander verriegelte Riegelelemente 32', 32", 34', 34" angeordnet sind, dass der Umlegebügel 18 mit seinen Umlegeschenkeln 18', 18" zu Beginn eines Öffnungsvorgangs auf einem Bewegungsweg relativ zu den Aufreihstiften 12', 12" unter Auslösung einer Entriegelung in eine Zwischenstellung mit freiliegenden Riegelelementen bewegbar ist, und dass ein den Bewegungsweg und/oder den Schwenkweg des Umlegebügels 24 relativ zu dem Grundgehäuse 10 steuernder Steuermechanismus 36 vorgesehen ist, der so ausgebildet ist, dass er beim Schliessvorgang in einer ersten Phase den Schwenkweg des Umlegebügels 18 bei in Schliessrichtung der Riegelelemente 32', 32", 34', 34" begrenztem Bewegungsweg freigibt, bis der Umlegebügel mit seinem mindestens einen Riegelelement in die Zwischenstellung gelangt ist, und in einer zweiten Phase den Bewegungsweg des Umlegebügels 18 von der Zwischenstellung zur Schliessstellung freigibt, bis die paarweise einander zugeordneten Riegelelemente miteinander verriegelt sind.

## Patentansprüche

1. Ordnermechanik mit einem an einem Ordnerrücken oder Ordnerdeckel fixierbaren Grundgehäuse (10), mit mindestens zwei in definiertem Abstand voneinander an dem Grundgehäuse angeordneten Aufreihstiften (12', 12"), mit einem mittels eines Lagerstegs (54) um eine Lagerstegachse (55) oder mittels einer Tragschiene (14) um eine Tragschienenachse (15) an dem Grundgehäuse (10) entlang einem Schwenkweg zwischen einer Schliessstellung und einer Offenstellung begrenzt verschwenkbaren Umlegebügel (18), der mindestens zwei im Abstand der Aufreihstifte (12', 12") voneinander gehaltene und mit diesen in der Schliessstellung unter Bildung eines geschlossenen Rings (19) paarweise kuppelbare und in der Offenstellung einen Einlegespalt (20) für Schriftgut freigebende Umlegeschenkel (18', 18") aufweist, und mit einem in einem gehäusefesten Lager (22) um eine quer zur Achse (55) des Lagerstegs (54) oder quer zur Tragschienenachse (15) verlaufende Schwenkachse begrenzt verschwenkbar gelagerten, auf eine Kröpfung (58) des Lagerstegs (54) oder auf die Tragschiene (14) im Abstand zur Tragschienenachse (15) entgegen einer öffnungsgerichteten Federkraft einwirkenden Betätigungshebel (24),
wobei an den freien Enden zumindest eines der einander paarweise ergänzenden Aufreihstifte (12', 12") und Umlegeschenkel (18', 18") zueinander komplementäre, in der Schliessstellung gegen ein Verschwenken des Umlegebügels (18) miteinander verriegelte Riegelelemente (32', 32"; 34', 34") angeordnet sind und dass der Umlegebügel (18) mit seinen Umlegeschenkeln (18', 18") zu Beginn eines Öffnungsvorgangs auf einem Bewegungsweg relativ zu den Aufreihstiften (12', 12") unter Auslösung einer Entriegelung in eine Zwischenstellung mit freiliegenden Riegelelementen bewegbar ist und dass ein den Bewegungsweg und/oder den Schwenkweg des Umlegebügels (18) relativ zu dem Grundgehäuse (10) steuernder Steuermechanismus (36) vorgesehen ist, der so ausgebildet ist, dass er beim Schliessvorgang nach Art einer Folgesteuerung in einer ersten Phase den Schwenkweg des Umlegebügels (18), bei in Schliessrichtung der Riegelelemente begrenztem Bewegungsweg, freigibt, bis der Umlegebügel (18) mit seinem mindestens einen Riegelelement in die Zwischenstellung gelangt ist, und in einer zweiten Phase den Bewegungsweg des Umlegebügels (18) von der Zwischenstellung zur Schliessstellung freigibt, bis die paarweise einander zugeordneten Riegelelemente miteinander verriegelt sind, **dadurch gekennzeichnet dass** der Steuermechanismus (36) ein auf der Kröpfung (58) des Lagerstegs (54) oder an der Tragschiene (14) in Richtung Bewegungsweg unverschiebbar angeordnetes Steuerglied (38) aufweist, das auf dem Bewegungsweg zwischen Schliessstellung und Zwischenstellung unter der Einwirkung einer öffnungsgerichteten Kraft eines ersten Federelements gegen einen den Schwenkweg des Umlegebügels (18) begrenzenden gehäusefesten Schliessanschlag (40) und auf dem Schwenkweg zwischen Offenstellung und Zwischenstellung unter der Einwirkung einer in Verriegelungsrichtung wirkenden Kraft eines zweiten Federelements gegen einen den Bewegungsweg des Umlegebügels (18) begrenzenden gehäusefesten Öffnungsanschlag (46) anliegt.

2. Ordnermechanik nach Anspruch 1, **dadurch gekennzeichnet, dass** der Steuermechanismus (36) zusätzlich so ausgebildet ist, dass er beim Öffnungsvorgang nach Art einer Folgesteuerung in einer ersten Phase den Bewegungsweg des Umlegebügels (18) von der Schliessstellung zur Zwischenstellung bei in Öffnungsrichtung begrenztem Schwenkweg freigibt, bis die Riegelelemente ausser Eingriff in ihre freiliegende Position gelangt sind, und in einer zweiten Phase den Schwenkweg des Umlegebügels (18) von der Zwischenstellung in die Offenstellung bei in Schliessrichtung der Riegelelemente begrenztem Bewegungsweg freigibt.

3. Ordnermechanik nach Anspruch 2, **dadurch gekennzeichnet, dass** der Betätigungshebel (24) einen auf das Steuerglied (38) entgegen der öffnungsgerichteten Kraft des ersten Federelements relativ zum Schwenkweg einwirkenden Schliessausleger (28) und einen unmittelbar oder mittelbar auf das Steuerglied (38) entgegen der Kraft des zweiten Federelements in Verriegelungsrichtung relativ zum Bewegungsweg einwirkenden Öffnungsausleger (26) aufweist.

4. Ordnermechanik nach einem der Ansprüche 2 bis 3, **dadurch gekennzeichnet, dass** das Steuerglied (38) unter der Einwirkung einer gehäusefesten und im wesentlichen rechtwinklig zur Gehäuseauflagefläche ausgerichteten Parallelführung um eine zur Lagerstegachse (55) oder zur Tragschienenachse (15) parallele Achse begrenzt verdrehbar ist.

5. Ordnermechanik nach einem der Ansprüche 2 bis 4, **dadurch gekennzeichnet, dass** das erste und das zweite Federelement durch die beiden Schenkel (48, 50) und die eine Federwindung (31) einer einzigen Schenkelfeder (30) gebildet sind, die zwischen zwei am Steuerglied (38) und am Betätigungshebel (24) angeordneten Lagerstellen (104, 106) eingespannt ist.

6. Ordnermechanik nach Anspruch 5, **dadurch gekennzeichnet, dass** die beiden Schenkel (48, 50) der der Schenkelfeder (30) formschlüssig in die Lagerstellen (104, 106) eingespannt sind.

7. Ordnermechanik nach einem der Ansprüche 1 bis 6, **dadurch gekennzeichnet, dass** das Grundgehäuse (10) aus Kunststoff besteht und dass die metallischen Aufreihstifte (12', 12") über einen am Grundgehäuse (10) fixierten metallischen Steg (110) einstückig miteinander verbunden sind.

8. Ordnermechanik nach einem der Ansprüche 2 bis 7, **dadurch gekennzeichnet, dass** der Schliessanschlag (40) und der Öffnungsanschlag (46) an einem gehäusefesten Anschlagnocken angeordnet sind, und dass das Steuerglied (38) einen gegen den Anschlagnocken einwirkenden Steuernocken mit zu den Schliess- und Öffnungsanschlägen (40, 46) komplementären Steuerflächen (39, 44) aufweist.

9. Ordnermechanik nach Anspruch 8, **dadurch gekennzeichnet, dass** der Öffnungsanschlag (46) derart ausgebildet ist, dass das Steuerglied (38) beim Öffnungsvorgang während des Schwenkwegs in die Öffnungsstellung gleichzeitig in Schliessrichtung bewegt wird, so dass die Umlegeschenkel (18', 18") in der Öffnungsstellung den Aufreihstiften (12', 12") im Wesentlichen gegenüberliegen, bevorzugt steht der Öffnungsanschlag (46) in einem spitzen Winkel zum Schliessanschlag (40), insbesondere in einem Winkel von 70°.

10. Ordnermechanik nach einem der Ansprüche 8 oder 9, **dadurch gekennzeichnet, dass** der Öffnungsanschlag (46) zusätzlich über eine abgewinkelte Sitzfläche (47) verfügt, welche das Steuerglied (38) über eine komplementär zur Sitzfläche (47) ausgestalteten Steuerfläche (44) auf dem Steuernocken in der Öffnungsstellung hält.

11. Ordnermechanik nach einem der Ansprüche 1 bis 10, **dadurch gekennzeichnet, dass** der Betätigungshebel (24) über ein Rückhaltelement (29) verfügt, welcher den Schwenkweg des Betätigungshebels (24) beim Öffnungsvorgang begrenzt.

12. Ordnermechanik nach einem der Ansprüche 1 bis 11, **dadurch gekennzeichnet, dass** die Riegelelemente (32', 32"; 34', 34") aus Kunststoff und die Umlegeschenkel (18', 18") sowie die Aufreihstifte (12', 12") aus einem Metall bestehen, wobei die Riegelelemente (32', 32"; 34', 34") mittels Kraft- und/oder Formschluss mit den Umlegebügel (18', 18") und den Aufreihstiften (12', 12") verbunden sind, bevorzugt durch Anspritzen der Riegelelemente (32', 32"; 34', 34") auf die Umlegebügel (18', 18") und den Aufreihstiften (12', 12").

13. Ordnermechanik nach Anspruch 12, **dadurch gekennzeichnet, dass** die Riegelelemente (32', 32"; 34', 34") lösbar mit den Umlegeschenkel (18', 18") sowie den Aufreihstiften (12', 12") verbunden sind, wobei die Verbindungen durch Überschreiten einer vordefinierten Kraft gelöst werden.

14. Ordnermechanik nach einem der Ansprüche 8 bis 13, **dadurch gekennzeichnet, dass** die Lagerstegachse (55) des Umlegebügels (18) im Gehäuse (10) derart angeordnet ist, dass sie weiter vom Ordnerrücken oder Ordnerdeckel entfernt ist als der metallische Steg (110) der Aufreihstifte (12', 12").

15. Ordnermechanik nach einem der Ansprüche 8 bis 14, **dadurch gekennzeichnet, dass** der Betätigungshebel (24), das Steuerglied (38) sowie das Gehäuse (10) aus Kunststoff bestehen und alle Teile der Ordnermechanik form- und/oder kraftschlüssig miteinander verbunden sind.

16. Ordnermechanik nach einem der Ansprüche 8 bis 15, **dadurch gekennzeichnet, dass** der Umlegebügel (18) durch mindestens zwei, vorzugsweise in der Nähe von Lagerlaschen (56) angeordneten, in das Gehäuse (10) einsetzbaren Befestigungselementen (57) am Gehäuse (10) befestigt ist.

17. Ordner mit mindestens einer Ordnermechanik gemäss einem der Ansprüche 1 bis 16.

## Claims

1. Binder mechanism having a basic housing (10), which can be fixed on a binder spine or binder cover, having at least two aligning pins (12', 12"), which are arranged on the basic housing at a defined distance from one another, having a swing-action arched element (18) which can be pivoted to a delimited extent along a pivoting path, between a closed position and an open position, on the basic housing (10) by means of a bearing crosspiece (54), about a bearing-crosspiece axis (55) or by means of a carrying rail (14), about a carrying-rail axis (15) and has at least two swing-action legs (18', 18") which are spaced apart from one another by the distance of the aligning pins (12', 12"), can be coupled to the latter in pairs, in the closed position, to form a closed ring (19) and, in the open position, release an insertion gap (20) for documents, and having an actuating lever (24) which is mounted in a housing-mounted bearing (22) such that it can be pivoted to a limited extent about a pivoting axis, running transversely to the axis (55) of the bearing crosspiece (54) or transversely to the carrying-rail axis (15) and which acts on an angled portion (58) of the bearing crosspiece (54) or on the carrying rail (14), at a distance from the carrying-rail axis (15), counter to an opening-directed spring force,
wherein complementary catch elements (32', 32"; 34', 34"), which are locked to one another in the closed position to counter pivoting of the swing-action arched element (18), are arranged at the free ends of at least one of the aligning pins (12', 12") and swing-action legs (18', 18"), said pins and legs supplementing one another in pairs, and wherein the swing-action arched element (18), at the beginning of an opening operation, can be moved, by way of its swing-action legs (18', 18") on a movement path relative to the aligning pins (12', 12"), this triggering an unlocking action into an intermediate position with the catch elements exposed, and wherein a control mechanism (36) is provided, said control mechanism controlling the movement path and/or the pivoting path of the swing-action arched element (18) relative to the basic housing (10) and being designed such that during the closing operation, in the manner of sequential control, in a first phase it releases the pivoting path of the swing-action arched element (18), the movement path being delimited in the closing direction of the catch elements, until the swing-action arched element (18), with its at least one catch element, is passed into the intermediate position, and, in a second phase, it releases the movement path of the swing-action arched element (18) from the intermediate position to the closed position until the pairs of catch elements are locked to one another, **characterized in that** the control mechanism (36) has a control member (38) which is arranged on the angled portion (58) of the bearing crosspiece (54) or on the carrying rail (14) such that it cannot be displaced in the direction of the movement path and which, on the movement path between the closed position and intermediate position, under the action of an opening-directed force of a first spring element, butts against a housing-mounted closing stop (40), which delimits the pivoting path of the swing-action arched element (18), and, on the pivoting path between the open position and intermediate position, under the action of a force of a second spring element acting in the locking direction, butts against a housing-mounted opening stop (46), which delimits the movement path of the swing-action arched element (18).

2. Binder mechanism according to Claim 1, **characterized in that** the control mechanism (36), in addition, is designed such that during the opening operation, in the manner of sequential control, in a first phase it releases the movement path of the swing-action arched element (18) from the closed position to the intermediate position, the pivoting path being delimited in the opening direction, until the catch elements have disengaged into their freed position, and in a second phase it releases the pivoting path of the swing-action arched element (18) from the intermediate position into the open position, the movement path being delimited in a closing direction of the catch elements.

3. Binder mechanism according to Claim 2, **characterized in that** the actuating lever (24) has a closing extension arm (28), which acts on the control member (38), counter to the opening-directed force of the first spring element, relative to the pivoting path, and an opening extension arm (26), which acts directly or indirectly on the control member (38), counter to the force of the second spring element, in the locking direction relative to the movement path.

4. Binder mechanism according to either of Claims 2 and 3, **characterized in that** the control member (38) can be rotated to a limited extent, under the action of a housing-mounted parallel guide oriented essentially at right angles to the bearing surface of the housing, about an axis parallel to the bearing-crosspiece axis (55) or to the carrying-rail axis (15).

5. Binder mechanism according to one of Claims 2 to 4, **characterized in that** the first and the second spring elements are formed by the two legs (48, 50) and the one spring winding (31) of a single leg spring (30), which is clamped in between two bearing locations (104, 106) arranged on the control member (38) and on the actuating lever (24).

6. Binder mechanism according to Claim 5, **characterized in that** the two legs (48, 50) of the leg spring (30) are clamped in a form-fitting manner into the bearing locations (104, 106).

7. Binder mechanism according to one of Claims 1 to 6, **characterized in that** the basic housing (10) consists of plastics material, and **in that** the metallic aligning pins (12', 12") are connected to one another in one piece via a metallic crosspiece (110) fixed on the basic housing (10).

8. Binder mechanism according to one of Claims 2 to 7, **characterized in that** the closing stop (40) and the opening stop (46) are arranged on a housing-mounted stop protuberance, and **in that** the control member (38) has a control protuberance which acts counter to the stop protuberance and has control surfaces (39, 44) which complement the closing and opening stops (40, 46).

9. Binder mechanism according to Claim 8, **characterized in that** the opening stop (46) is designed such that, over the pivoting path into the open position during the opening operation, the control member (38) is at the same time moved in the closing direction, and therefore the swing-action legs (18', 18") in the open position are located essentially opposite the aligning pins (12', 12"), the opening stop (46) preferably being at an acute angle to the closing stop (40), in particular at an angle of 70°.

10. Binder mechanism according to either of Claims 8 and 9, **characterized in that** the opening stop (46) has, in addition, an angled seat surface (47), which retains the control member (38) in the open position by a control surface (44) on the control protuberance, said control surface being configured in a manner complementary to the seat surface (47).

11. Binder mechanism according to one of Claims 1 to 10, **characterized in that** the actuating lever (24) has a restraining element (29), which delimits the pivoting path of the actuating lever (24) during the opening operation.

12. Binder mechanism according to one of Claims 1 to 11, **characterized in that** the catch elements (32', 32"; 34', 34") consist of plastics material and the swing-action legs (18', 18") and the aligning pins (12', 12") consist of a metal, wherein the catch elements (32', 32"; 34', 34") are connected to the swing-action legs (18', 18") and the aligning pins (12', 12") by means of a force fit and/or form fit, preferably by virtue of the catch elements (32', 32"; 34', 34") being moulded onto the swing-action legs (18', 18") and the aligning pins (12', 12").

13. Binder mechanism according to Claim 12, **characterized in that** the catch elements (32', 32"; 34', 34") are connected to the swing-action legs (18', 18") and the aligning pins (12', 12") in a disenageable manner, wherein the connections are disengaged by virtue of predefined force being exceeded.

14. Binder mechanism according to one of Claims 8 to 13, **characterized in that** the bearing-crosspiece axis (55) of the swing-action arched element (18) is arranged in the housing (10) such that it is further away from the binder spine or binder cover than is the metallic crosspiece (110) of the aligning pins (12', 12").

15. Binder mechanism according to one of Claims 8 to 14, **characterized in that** the actuating lever (24), the control member (38) and the housing (10) consist of plastics material and all the parts of the binder mechanism are connected to one another in a form-fitting and/or force-fitting manner.

16. Binder mechanism according to one of Claims 8 to 15, **characterized in that** the swing-action arched element (18) is fastened on the housing (10) by at least two fastening elements (57), which are arranged preferably in the vicinity of bearing lugs (56) and can be inserted into the housing (10).

17. Binder having at least one binder mechanism according to one of Claims 1 to 16.

## Revendications

1. Mécanisme de classeur comprenant un boîtier de base (10) pouvant être fixé sur un dos de classeur ou une couverture de classeur, comprenant au moins deux goupilles d'enfilement (12', 12") disposées sur le boîtier de base à distance définie l'une de l'autre, comprenant un arceau rabattable (18) pouvant pivoter de manière limitée au moyen d'une partie de support (54) autour d'un axe de partie de support (55) ou au moyen d'un rail porteur (14) autour d'un axe de rail porteur (15) sur le boîtier de base (10) le long d'une course de pivotement entre une position de fermeture et une position d'ouverture, lequel présente au moins deux branches rabattables (18', 18'') retenues à l'écart l'une de l'autre à distance des goupilles d'enfilement (12', 12") et pouvant être accouplées par paires avec celles-ci dans la position de fermeture en formant un anneau fermé (19) et libérant une fente d'insertion (20) pour un support d'écriture dans la position d'ouverture, et comprenant un levier d'actionnement (24) supporté de manière pivotante dans une mesure limitée dans un support (22) fixé au boîtier, autour d'un axe de pivotement s'étendant transversalement à l'axe (55) de la partie de support (54) ou transversalement à l'axe du rail porteur (15), agissant sur un coude (58) de la partie de support (54) ou sur le rail porteur (14) à distance de l'axe du rail porteur (15) à l'encontre d'une force de ressort orientée dans le sens de l'ouverture,
des éléments de verrouillage (32', 32" ; 34', 34") verrouillés l'un à l'autre contre un pivotement de l'étrier rabattable (18) dans la position de fermeture, complémentaires l'un de l'autre, étant disposés aux extrémités libres d'au moins l'une des goupilles d'enfilement (12', 12") et des branches rabattables (18', 18") se complétant par paires, et l'étrier rabattable (18) pouvant être déplacé avec ses branches rabattables (18', 18") au début d'une opération d'ouverture sur une course de déplacement par rapport aux goupilles d'enfilement (12', 12") en déclenchant un déverrouillage dans une position intermédiaire avec des éléments de verrouillage exposés et un mécanisme de commande (36) commandant la course de déplacement et/ou la course de pivotement de l'étrier rabattable (18) par rapport au boîtier de base (10) étant prévu, lequel est réalisé de telle sorte que lors d'une opération de fermeture, dans une première phase, il libère à la manière d'une commande séquentielle la course de pivotement de l'étrier rabattable (18), dans le cas d'une course de déplacement limitée dans le sens de fermeture des éléments de verrouillage, jusqu'à ce que l'étrier rabattable (18) parvienne avec son au moins un élément de verrouillage dans la position intermédiaire, et dans une deuxième phase, il libère la course de déplacement de l'étrier rabattable (18) de la position intermédiaire dans la position de fermeture, jusqu'à ce que les éléments de verrouillage associés les uns aux autres par paires soient verrouillés les uns aux autres, **caractérisé en ce que** le mécanisme de commande (36) présente un organe de commande (38) disposé sur le coude (58) de la partie de support (54) ou sur le rail porteur (14) de manière immobilisée dans la direction de la course de déplacement, lequel organe de commande s'applique, sur la course de déplacement entre la position de fermeture et la position intermédiaire, sous l'effet d'une force d'un premier élément de ressort orientée dans le sens de l'ouverture, contre une butée de fermeture (40) fixée au boîtier, limitant la course de pivotement de l'étrier rabattable (18), et sur la course de pivotement entre la position d'ouverture et la position intermédiaire, sous l'effet d'une force d'un deuxième élément de ressort agissant dans le sens du verrouillage, contre une butée d'ouverture (46) fixée au boîtier et limitant la course de déplacement de l'étrier rabattable (18).

2. Mécanisme de classeur selon la revendication 1, **caractérisé en ce que** le mécanisme de commande (36) est réalisé en outre de telle sorte que lors de l'opération d'ouverture à la manière d'une commande séquentielle, dans une première phase, il libère la course de déplacement de l'étrier rabattable (18) de la position de fermeture à la position intermédiaire, dans le cas d'une course de pivotement limitée dans le sens de l'ouverture, jusqu'à ce que les éléments de verrouillage soient parvenus hors d'engagement dans leur position exposée, et dans une deuxième phase, il libère la course de pivotement de l'étrier rabattable (18) de la position intermédiaire dans la position d'ouverture, dans le cas d'une course de déplacement limitée dans le sens de fermeture des éléments de verrouillage.

3. Mécanisme de classeur selon la revendication 2, **caractérisé en ce que** le levier d'actionnement (24) présente un bras de fermeture (28) agissant sur l'organe de commande (38) à l'encontre de la force du premier élément de ressort orientée dans le sens de l'ouverture par rapport à la course de pivotement, et un bras d'ouverture (26) agissant directement ou indirectement sur l'organe de commande (38) à l'encontre de la force du deuxième élément de ressort dans le sens du verrouillage par rapport à la course de déplacement.

4. Mécanisme de classeur selon l'une quelconque des revendications 2 à 3, **caractérisé en ce que** l'organe de commande (38) peut tourner de manière limitée sous l'action d'un guide parallèle fixé au boîtier et orienté essentiellement à angle droit par rapport à la surface d'appui du boîtier, autour d'un axe parallèle à l'axe de la partie de support (55) ou à l'axe du rail porteur (15).

5. Mécanisme de classeur selon l'une quelconque des revendications 2 à 4, **caractérisé en ce que** le premier et le deuxième élément de ressort sont formés par les deux branches (48, 50) et par l'un des enroulements de ressort (31) d'un ressort à branches unique (30), qui est serré, entre deux points de support (104, 106) disposés sur l'organe de commande (38) et sur le levier d'actionnement (24).

6. Mécanisme de classeur selon la revendication 5, **caractérisé en ce que** les deux branches (48, 50) du ressort à branches (30) sont serrées par engagement positif dans les points de support (104, 106).

7. Mécanisme de classeur selon l'une quelconque des revendications 1 à 6, **caractérisé en ce que** le boîtier de base (10) se compose de plastique et **en ce que** les goupilles d'enfilement métalliques (12', 12") sont connectées d'une seule pièce l'une à l'autre par le biais d'une partie métallique (110) fixée au boîtier de base (10).

8. Mécanisme de classeur selon l'une quelconque des revendications 2 à 7, **caractérisé en ce que** la butée de fermeture (40) et la butée d'ouverture (46) sont disposées sur une came de butée fixée au boîtier, et **en ce que** l'organe de commande (38) présente une came de commande agissant contre la came de butée avec des surfaces de commande (39, 44) complémentaires des butées de fermeture et d'ouverture (40, 46).

9. Mécanisme de classeur selon la revendication 8, **caractérisé en ce que** la butée d'ouverture (46) est réalisée de telle sorte que l'organe de commande (38), lors d'une opération d'ouverture, pendant la course de pivotement dans la position d'ouverture, est déplacé simultanément dans le sens de fermeture, de sorte que les branches rabattables (18', 18") soient essentiellement opposées aux goupilles d'enfilement (12', 12") dans la position d'ouverture, de préférence la butée d'ouverture (46) est orientée suivant un angle aigu par rapport à la butée de fermeture (40), notamment suivant un angle de 70°.

10. Mécanisme de classeur selon l'une quelconque des revendications 8 ou 9, **caractérisé en ce que** la butée d'ouverture (46) dispose en outre d'une surface de siège coudée (47), qui retient l'organe de commande (38) sur la came de commande dans la position d'ouverture par le biais d'une surface de commande (44) réalisée de manière complémentaire à la surface de siège (47).

11. Mécanisme de classeur selon l'une quelconque des revendications 1 à 10, **caractérisé en ce que** le levier d'actionnement (24) dispose d'un élément de retenue (29) qui limite la course de pivotement du levier d'actionnement (24) lors de l'opération d'ouverture.

12. Mécanisme de classeur selon l'une quelconque des revendications 1 à 11, **caractérisé en ce que** les éléments de verrouillage (32', 32" ; 34', 34") se composent de plastique et les branches rabattables (18', 18") ainsi que les goupilles d'enfilement (12', 12") se composent d'un métal, les éléments de verrouillage (32', 32" ; 34', 34") étant connectés aux branches rabattables (18', 18") et aux goupilles d'enfilement (12', 12") au moyen d'un engagement par force et/ou positif, de préférence par surmoulage des éléments de verrouillage (32', 32" ; 34', 34") sur les branches rabattables (18', 18") et les goupilles d'enfilement (12', 12").

13. Mécanisme de classeur selon la revendication 12, **caractérisé en ce que** les éléments de verrouillage (32', 32" ; 34', 34") sont connectés de manière détachable aux branches rabattables (18', 18") ainsi qu'aux goupilles d'enfilement (12', 12"), les connexions étant desserrées en dépassant une force prédéfinie.

14. Mécanisme de classeur selon l'une quelconque des revendications 8 à 13, **caractérisé en ce que** l'axe de partie de support (55) de l'étrier rabattable (18) est disposé dans le boîtier (10) de telle sorte qu'il soit plus éloigné du dos de classeur ou de la couverture de classeur que la partie métallique (110) des goupilles d'enfilement (12', 12").

15. Mécanisme de classeur selon l'une quelconque des revendications 8 à 14, **caractérisé en ce que** le levier d'actionnement (24), l'organe de commande (38) ainsi que le boîtier (10) se composent de plastique et toutes les pièces du mécanisme de classeur sont connectées les unes aux autres par engagement positif et/ou par force.

16. Mécanisme de classeur selon l'une quelconque des revendications 8 à 15, **caractérisé en ce que** l'étrier rabattable (18) est fixé sur le boîtier (10) par au moins deux éléments de fixation (57), disposés de préférence à proximité de pattes de support (56), pouvant être insérés dans le boîtier (10).

17. Classeur comprenant au moins un mécanisme de classeur selon l'une quelconque des revendications 1 à 16.
